# EUROPÄISCHE PATENTSCHRIFT

(11) **EP 0 669 189 B1**
(45) Veröffentlichungstag und Bekanntmachung des Hinweises auf die Patenterteilung: **02.05.1997**
(21) Anmeldenummer: 95101380.4
(22) Anmeldetag: 02.02.1995
(51) Int. Cl.: B25B 31/00

(54) **Montagegerät zum manuellen Aufstecken von Metallklammern auf Trägerplatten**
Assembling device for manually attaching metal clips on support plates
Dispositif de montage pour attacher manuellement des agrafes métalliques aux plaques supports

(30) Priorität: 26.02.1994 DE 4406383
(43) Veröffentlichungstag der Anmeldung: 30.08.1995
(73) Patentinhaber: A. Raymond GmbH & Co. KG, D-79539 Lörrach (DE)
(72) Erfinder: Motsch, Uwe, D-79618 Rheinfelden (DE); Borderie, Patrick, F-38000 Grenoble (FR)
(74) Vertreter: Kirchgaesser, Johannes, Dipl.-Ing.

(56) Entgegenhaltungen:
- EP-A- 0 157 294
- EP-A- 0 224 746
- CH-A- 541 394
- FR-A- 2 503 771
- GB-A- 2 049 531
- US-A- 4 172 523

## Beschreibung

Bei der Handmontage von Metallklammern wird die zum Aufstecken der Klammer benötigte Kraft vom Werker oft als zu hoch empfunden und kann insbesondere in der Produktion oder am Band, wo der Montagevorgang mehrere Tausendmal pro Tag ausgeführt werden muß, mit der Zeit zu Schmerzen an den Fingern oder im Handgelenk führen.

Außerdem ist es sehr mühsam, die Metallklammern einzeln mit der Hand zu greifen, in die jeweilige Montageposition zu bringen und dann mit dem Finger aufzudrücken oder gegebenenfalls auch mit einem Hammer aufzuschlagen. Deshalb wurden bereits Montagegeräte entwickelt, die entsprechend dem Oberbegriff des Anspruchs 1 aufgebaut sind und bei denen die Klammern mit einem Stößel quer zur Stapelrichtung auf die Kante oder den Rand der Trägerplatte aufgedrückt werden, vgl. z.B. FR-A-2 503 771.

Im Hinblick auf die Humanisierung des Arbeitsplatzes ist es die Aufgabe der Erfindung, ein Montagegerät zum manuellen Aufstecken von Metallklammern so zu gestalten, daß die körperliche Belastung für den Werker beim Aufstecken möglichst klein gehalten wird. Darüberhinaus sollte das Montagegerät kostengünstig herzustellen und leicht nachzufüllen sein.

Zur Lösung dieser Aufgabe wird bei dem eingangs erwähnten Montagegerät vorgeschlagen, das Gehäuse ganz allgemein so zu gestalten, daß es an seinem offenen Ende eine die Metallklammer in Vorschubrichtung haltende und entgegen der Aufsteckrichtung abstützende Ausbildung aufweist, welche die Metallklammer nach Erreichen der Aufsteckposition freigibt.

Die Arbeitsweise mit diesem Montagegerät ist denkbar einfach: Zunächst müssen die Metallklammern durch die Austrittsöffnung in das Gehäuse eingeführt und gestapelt werden, bis das Gehäuse vollgeladen ist. Sodann nimmt der Werker das geladene Gerät in seine Hand, wobei der Daumen zweckmäßigerweise in Aufsteckrichtung gegen das Gehäuse andrückt. Das Gerät wird nun mit dem an der Öffnung freiliegenden Klammermund gegen die Kante der Trägerplatte angelegt und mit der Hand in Richtung auf die Trägerplatte gedrückt, bis der Klammerrücken am Blechrand anliegt.

Sodann wird das Montagegerät von der Klammer weggezogen, wobei die aufgesteckte Klammer aus dem Stapel herausgleitet. Durch die Vorschubmittel wird der Klammerstapel dann nachgeschoben, so daß die nächste Klammer in der Öffnung aufsteckbereit ist. Der zum Aufstecken erforderliche Kraftaufwand ist minimal und wird allein von der Flexibilität der Metallklammer bestimmt.

Die zweckmäßige Ausgestaltung des Montagegeräts ist in Abhängigkeit von der jeweiligen Aufsteckrichtung in den Unteransprüchen beschrieben und soll anhand der Zeichnungen nachfolgend näher erläutert werden. Es zeigt
- Fig.1: ein erfindungsgemäßes Montagegerät zum Aufstecken von Klammern in Richtung quer zur Stapelachse im Längssschnitt,
- Fig.2: einen Querschnitt durch den Kopf des Montagegerätes nach Linie II-II in Fig.1 unterhalb der Öffnung,
- Fig.3: das Montagegerät beim Aufstecken der Metallklammer auf die Kante eines Trägerbleches,
- Fig.4: das gleiche Montagegerät beim Abziehen des Kopfes von der Kante des Trägerbleches,
- Fig.5: eine für das Montagegerät passende, stapelbare Metallklammer in Seitenansicht,
- Fig.6: ein weiteres Montagegerät zum Aufstecken einer anderen stapelbaren Klammer in Richtung der Stapelachse im Längsschnitt,
- Fig.7: einen Querschnitt durch den Kopf des Montagegerätes nach Linie VII-VII in Fig. 6,
- Fig.8: das gleiche Montagegerät beim Aufstecken der Metallklammer auf die Kante des Trägerbleches und
- Fig.9: das gleiche Montagegerät beim Abziehen des Kopfes von der Kante des Trägerbleches.

Das in den Figuren 1 - 4 dargestellte Montagegerät besteht aus einem länglichen Gehäuse 1 zur Aufnahme von aufeinanderstapelbaren Metallklammern 2 , welche zum Aufstecken auf Trägerplatten 3 bestimmt sind.

Diese Metallklammern 2 besitzen zu diesem Zweck, wie aus Fig. 5 ersichtlich, zwei U-förmig miteinander verbundene Klemmschenkel 4 und 5 , die in Aufsteckrichtung V-förmig auseinanderstrebende Einführflächen 6 aufweisen. Im vorliegenden Ausführungsbeispiel ist der untere Klemmschenkel 5 mit einem Gewindeeindruck 7 für eine sogenannte Blechschraube versehen, während der obere Klemmschenkel 4 ein Durchgangsloch 8 zum Einführen der Blechschraube aufweist.

An der Einführfläche 6 des unteren Klemmschenkels 5 ist ein weiterer Schenkel 9 angeformt und unter dem Gewindeschenkel 5 etwa parallel zu diesem zurückgebogen,so daß sich die einzelnen Metallklammern 2 bei der automatischen Stapelung im Gehäuse 1 gut aufeinanderlegen und leicht seitlich aus dem Gehäuse 1 herausziehen lassen.

Das Gehäuse 1 weist an seinem Kopfende eine Öffnung 10 für den Austritt der Metallklammern 2 auf und ist an seinem Fußende durch einen Stopfen 11 verschlossen oder aber verschließbar, je nachdem, ob die Metallklammern von oben oder von unter zugeführt werden. Das Gehäuse 1 ist ferner so ausgebildet, daß die Metallklammern 2 am Kopfende in Vorschubrichtung gehalten und entgegen der Aufsteckrichtung "A" abgestützt sind, und zwar derart, daß die Metallklammern 2 nach Erreichen der Aufsteckposition (s.Fig.5) aus der Öffnung 10 seitlich, d.h. quer zur Stapelrichtung austreten können, wenn das Gehäuse 1 in Richtung des Pfeiles "Z" zurückgezogen wird.

Bei dem in den Figuren 1 - 4 gezeigten Ausführungsbeispiel des Montagegerätes sind die Metallklammern 2 in einem dem Klammernumfang angepaßten Gehäuse 1 gestapelt. Dieses weist an seinem Kopfende einen an der rückseitigen Gehäusewand 12 angewinkelten Haltesteg 13 auf, welcher den oberen Klemmschenkel 4 zumindest teilweise überdeckt, und zwar soweit, daß die Klammer 2 bis zum Aufstecken sicher im Stapel gehalten wird.

Für ein einwandfreies Austreten der Klammer 2 aus der Öffnung 10 ist es wichtig, daß der Abstand "a" von der unteren Anschlagfläche 14 des Haltestegs 13 bis zum Öffnungsrand 15 des Gehäuses 1 geringfügig größer ist als die gesamte Klammernhöhe "h".

Als Vorschubbmittel ist im vorliegenden Ausführungsbeispiel eine Spirale 16 vorgesehen, die zwischen dem Stopfen 11 und einem im Gehäuse 1 längsverschieblichen Stein 17 eingespannt ist. Dieser Stein 17 ist zur Durchdringung durch eine Führungsstange 18 mittig mit einer Bohrung 19 versehen. Die Führungsstange 18 ist im Stopfen 11 mittig verankert und dient in erster Linie zur Stabilisierung der Spiralfeder 16, welche so ausgelegt ist, daß sie den Stein 17 bis an den Öffnungsrand 15 hochdrücken kann. Das bedeutet, daß die Führungsstange 18 in der untersten gespannten Lage des Steins 17 sämtliche magazinierten Metallklammern 2 an den für den Verschraubungszweck bereits vorgesehenen Löchern durchdringt.

In den Fig. 6 bis 9 ist eine weitere Ausführungsform des erfindungsgemäßen Montagegerätes dargestellt, welches zum Aufstecken einer anders aufgebauten Metallklammer 20 ausgebildet ist, und zwar einer solchen Klammer, die in Stapelrichtung aufgesteckt und dann quer zur Stapelrichtung aus dem Kopf des Montagegerätes heraustritt.

Dieses Montagegerät unterscheidet sich von dem vorhergehenden Gerät einmal dadurch, daß die Klammern 20 in einem im Querschnitt dem Klammerumfang angepaßten Magazin 21 gestapelt sind, welches - genau wie das Gehäuse des vorgenannten Gerätes - am Kopfende einen Haltesteg 13 besitzt und nach dem Auffüllen der Klammern 20 in das Gehäuse 1 von unten einführbar ist.

Ein weiterer Unterschied besteht darin, daß am Gehäuse 1 an der austrittseitigen Gehäusewand 22 unterhalb der Öffnung 10 Klinken 23 seitlich wegschwenkbar gerlagert sind, die mit ihren Klinkennasen 24 in den Klammerstapel hineinragen und dabei die im Kopfende befindliche Klammer 20 in Aufsteckrichtung "A'' abstützen. Die Klinkennasen 24 werden hierbei durch eine Feder 25 in Stützposition gehalten, welche mit dem einen Ende gegen die Klinke 23 drückt und mit dem anderen Ende an einem von der Gehäusewand 22 abstehenden Bügel 26 befestigt ist.

Sobald die Metallklammer aufgesteckt ist (Fig.8) und das Montagegerät in Richtung "Z" zurückgezogen wird (Fig.9), drückt die Feder 18 den Klammerstapel nach oben und bringt die nächste Klammer 20 in Aufsteckposition.

Dabei schwenkt die Klinke 23 gegen die Kraft der Feder 25 nach außen und schiebt sich mit der Klinkennase 24 wieder unter die oberste Klammer 20, um diese beim Aufdrücken auf das Trägerblech abzustützen.

Es versteht sich, daß das erfindungsgemäße Montagegerät auch für solche Metallklammern nutzbar gemacht werden kann, die in Stapelrichtung aufgesteckt werden und aus dem Gehäuse bzw. Magazin in gleicher Richtung heraustreten. In diesem Fall muß der Haltesteg lediglich durch eine Haltevorrichtung ersetzt werden, die die vorderste Metallklammer solange festhält, bis diese in eine entsprechende Aussparung im Trägerblech eingerastet ist, und die dann beim Wegziehen des Montagegerätes die Klammer freigibt.

## Patentansprüche

1. Montagegerät zum manuellen Aufstecken von stapelbaren Metallklammern ( 2/20 ) auf Trägerplatten ( 3 ), bestehend aus einem länglichen Gehäuse ( 1 ) zur Aufnahme der aufeinandergestapelten Metallklammern, wobei das Gehäuse ( 1 ) am Kopfende eine Öffnung ( 10 ) für den Austritt der Metallklammern aufweist und am Fußende durch einen Stopfen ( 11 ) verschlossen beziehungsweise verschließbar ist, und aus einem auf den Klammerstapel zur Öffnung hin wirkenden Vorschubmittel ( 16 ), ***dadurch gekennzeichnet**,* daß das Gehäuse ( 1 ) an seinem offenen Ende eine die Metallklammer ( 2/20 ) in Vorschubrichtung haltende und entgegen der Aufsteckrichtung abstützende Ausbildung aufweist, welche die Metallklammer ( 2/20 ) nach Erreichen der Aufsteckposition freigibt.

2. Montagegerät nach Anspruch 1, insbesondere zum Aufstecken von Metallklammern in Richtung quer zur Stapelachse, *dadurch gekennzeichnet,* , daß das Gehäuse ( 1 ) am Kopfende einen an der rückseitigen Gehäusewand ( 12 ) angewinkelten, die Metallklammer ( 2 ) teilweise überdeckenden Haltesteg ( 13 ) aufweist, dessen Abstand "a" von der unteren Anschlagfläche ( 14 ) bis zum Öffnungsrand ( 15 ) des Gehäuses (12) geringfügig größer ist als die gesamte Klammernhöhe "h".

3. Montagegerät nach Anspruch 2, *dadurch gekennzeichnet,* daß das Vorschubmittel ( 16 )durch eine Spiralfeder gebildet wird, die zwischen dem Stopfen ( 11 ) und einem im Gehäuse ( 1 ) längsverschieblichen Stein ( 17 ) eingespannt ist, und daß der Stein ( 17 ) mittig mit einer Bohrung (19 ) zur Aufnahme einer Führungsstange ( 18 ) für die Spiralfeder ( 16 ) versehen ist, wobei die Metallklammern ( 2 ) ebenfalls mittig an gleicher Stelle zum Durchführen der Führungsstange ( 18 ) gelocht sind.

4. Montagegerät nach Anspruch 1, insbesondere zum Aufstecken von Metallklammern in Richtung der Stapelachse, *dadurch gekennzeichnet,* daß die Klammern ( 20) in einem im Querschnitt dem Klammerumfang angepaßten Magazin ( 21 ) gestapelt sind, welches in das Gehäuse ( 1 ) einführbar ist, und daß am Gehäuse ( 1 ) unterhalb der Öffnung ( 10 ) an der austrittseitigen Gehäusewand (22) seitlich wegschwenkbare Klinken ( 23 ) gelagert sind, die mit ihren Klinkennasen ( 24 ) in den Klammerstapel hineinragen und dabei die im Kopfende befindliche Klammer (20) in Aufsteckrichtung abstützen.

## Claims

1. A mounting apparatus for manually fitting stackable metal clips (2/20) on to carrier plates (3), comprising an elongate housing (1) for receiving the metal clips which are stacked one upon the other, wherein the housing (1) has at the head end an opening (10) for discharge of the metal clips and at the foot end the housing is closed or closable by a plug (11), and comprising an advance means (16) which acts on the stack of clips towards the opening, characterised in that at its open end the housing (1) has a configuration which holds the metal clip (2/20) in the advance direction and which supports it in opposite relationship to the fitting-on direction and which releases the metal clip (2/20) after reaching the fitting-on position.

2. A mounting apparatus according to claim 1 in particular for fitting on metal clips in a direction transversely with respect to the axis of the stack, characterised in that at the head end the housing (1) has a holding limb (13) which is disposed at an angle on the rearward housing wall (12) and which partially covers over the metal clips (2) and whose spacing "a" from the lower abutment surface (14) to the edge (15) of the opening of the housing (1) is slightly greater than the total clip height "h".

3. A mounting apparatus according to claim 2 characterised in that the advance means (16) is formed by a coil spring which is stressed between the plug (11) and a block (17) which is longitudinally displaceable in the housing (1), and that the block (17) is centrally provided with a bore (19) for receiving a guide bar (18) for the coil spring (16), wherein the metal clips (2) are also apertured centrally at the same location for the guide bar (18) to pass therethrough.

4. A mounting apparatus according to claim 1 in particular for fitting on metal clips in the direction of the axis of the stack characterised in that the clips (20) are stacked in a magazine (21) which is adapted in cross-section to the clip periphery and which can be introduced into the housing (1) and that mounted on the housing (1) beneath the opening (10) at the discharge-side housing wall (22) are latches (23) which can be pivoted away laterally and which project with their latch projections (24) into the stack of clips and in so doing support in the fitting-on direction the clip (20) which is in the head end.

## Revendications

1. Dispositif de montage pour poser manuellement des agrafes métalliques empilables (2/20) sur des plaques supports (3) se composant d'un boîtier de forme allongée (1) destiné à recevoir les agrafes métalliques empilées les unes sur les autres, le boîtier (1) comportant en l'occurrence, au niveau de son extrémité de tête, une ouverture (10) pour la sortie des agrafes métalliques et, au niveau de son extrémité de pied est, ou peut être, obturé par un bouchon, et d'un moyen d'avance (16) qui agit sur la pile d'agrafes en direction de l'ouverture, caractérisé en ce que le boîtier (1) présente, au niveau de son extrémité libre, une configuration maintenant l'agrafe métallique (2/20) dans la direction de son avance et la supportant dans la direction de sa pose, qui libère l'agrafe métallique (2/20) dès qu'elle se trouve dans sa position de pose.

2. Dispositif de montage selon la revendication 1, notamment pour la pose d'agrafes métalliques dans le sens transversal par rapport à l'axe de la pile, caractérisé en ce que le boîtier (1) comporte, au niveau de son extrémité de tête, une nervure de retenue (13) repliée en angle droit sur la paroi arrière (12) du boîtier, qui recouvre partiellement l'agrafe métallique (2), dont la distance "a" de la surface d'arrêt inférieure (14) jusqu'au bord de l'ouverture (15) du boîtier (12) est très légèrement supérieure à la hauteur totale "h" de l'agrafe.

3. Dispositif de montage selon la revendication 2, caractérisé en ce que le moyen d'avance (16) se présente sous la forme d'un ressort hélicoïdal, qui est tendu entre le bouchon (11) et un coulisseau (17) pouvant se déplacer dans le sens longitudinal et en ce que le coulisseau (17) comporte en son centre un alésage (19) pour le passage d'une tige de guidage (18) pour le ressort hélicoïdal (16), les agrafes métalliques (2) comportant en l'occurrence, également en leur centre, au même endroit, une perforation pour le passage de la tige de guidage (18).

4. Dispositif de montage selon la revendication 1, notamment pour la pose d'agrafe métalliques dans la direction de l'axe de la pile, caractérisé en ce que les agrafes (20) sont empilées dans un magasin (21), dont la section est adaptée au pourtour des agrafes, qui est destiné à être introduit dans le boîtier (1), et en ce que sur le boîtier (1), des cliquets (23), pouvant s'écarter latéralement par basculement, sont disposés sous l'ouverture (10) au niveau de la paroi côté sortie (22) du boîtier qui, par leurs ergots (24), font saillie à l'intérieur de la pile d'agrafes et soutiennent ainsi, dans la direction de sa pose, l'agrafe (20) se trouvant dans l'extrémité de tête.
